# DEMANDE DE BREVET EUROPEEN

(11) **EP 1 281 911 A1**
(43) Date de publication de la demande: **05.02.2003**
(21) Numéro de dépôt: 02291965.8
(22) Date de dépôt: 05.08.2002
(51) Int. Cl.: F21V 11/16, F21V 5/00, F21S 8/12

(54) **Dispositif pour le masquage de projecteurs d'éclairage de véhicules automobiles**

(30) Priorité: 03.08.2001 FR 0110454
(71) Demandeur: Cibié, Pierre, F-92200 Neuilly sur Seine (FR)
(72) Inventeur: Cibié, Pierre, F-92200 Neuilly sur Seine (FR)
(74) Mandataire: Laget, Jean-Loup

(57) **Abrégé**

L'invention concerne un dispositif pour le masquage de projecteurs d'éclairage de véhicules automobiles.

L'invention consiste en ce qu'il comprend au moins un élément optique (B) transparent interposé sur le trajet des rayons lumineux entre les sources d'éclairage et la vitre du projecteur, ledit élément optique (B) comprenant une face d'entrée (E₃) cylindrique de rayon R et une face de sortie (E₄) cylindrique de rayon R symétrique de la face d'entrée (E₃) par rapport à un plan médian vertical disposé à une distance 2R des faces d'entrée (E₃) et de sortie (E₄), un cache (C) étant disposé dans ledit plan médian vertical et écarté du plan de symétrie horizontal.

Application à l'éclairage des véhicules automobiles.

## Description

L'invention concerne les projecteurs d'éclairage pour véhicules automobiles.

Les vitres de tels projecteurs recouvrent aujourd'hui des moyens d'éclairage multiples, au moins éclairage de croisement et éclairage route, avec des sources électriques diverses entourées par des réflecteurs individuels. Il en résulte un aspect très technique, peu esthétique, qui nuit à la perception de la ligne de l'ensemble du véhicule.

On connaît par GB-A-708 713, des filtres anti-éblouissement pour des feux d'automobiles. Un tel filtre anti-éblouissement est constitué d'un support transparent pourvu d'un côté d'un écran en forme de grille ayant une pluralité de zones perméables à la lumière en forme de bande parallèle, séparées par des zones opaques de forme similaire et de l'autre côté d'un écran lentille ayant des éléments de lentille convexes correspondant chacun à une paire adjacente de zones perméable à la lumière et opaque de l'écran en forme de grille, l'écran de lentille étant positionné de sorte que les points focaux des éléments de lentille sur le côté de l'écran en grille se tiennent dans l'épaisseur de cet écran grille. On peut également prévoir un deuxième écran de lentille et un nouveau support transparent placé devant l'écran en grille. Un tel dispositif permet de limiter l'éblouissement lié aux phares en masquant tous les rayons qui vont vers le haut. Un tel dispositif anti-éblouissement ne permet pas de proposer un projecteur d'éclairage de véhicules qui présente à la fois un éclairage de croisement et un éclairage route.

La présente invention vise, quant à elle, à supprimer ou au moins à fortement atténuer la visibilité depuis l'extérieur des moyens d'éclairage recouverts par la vitre d'un projecteur de véhicule automobile et à permettre éventuellement de donner à l'ensemble un aspect coloré assorti à la couleur de la carrosserie.

A cet effet, l'invention a pour objet un dispositif pour le masquage de projecteurs d'éclairage de véhicules automobiles, caractérisé en ce qu'il comprend au moins un élément optique transparent interposé sur le trajet des rayons lumineux entre les sources d'éclairage et la vitre du projecteur, un cache étant disposé dans un plan sensiblement médian vertical dudit élément optique et écarté du plan de symétrie horizontal dudit élément.

Selon une première forme de réalisation particulièrement bien adaptée aux projecteurs d'éclairage dont la vitre de protection est à génératrice verticale, ledit élément optique comprend une face d'entrée cylindrique de rayon R et une face de sortie cylindrique de rayon R symétrique de la face d'entrée par rapport à un plan médian vertical disposé à une distance 2R des faces d'entrée et de sortie, le cache étant disposé dans ledit plan médian vertical et écarté du plan de symétrie horizontal.

Le dispositif de l'invention constitue un système optique afocal produisant une inversion de l'image de la source lumineuse après concentration au foyer de la lentille ainsi constituée. Lorsqu'on regarde le projecteur de l'extérieur sous un angle de vision normal, l'intérieur du projecteur est obturé par le cache et l'aspect obtenu est celui d'une vitre opaque.

Selon une variante de réalisation de l'invention, le cache est coloré, de préférence à la couleur de la carrosserie du véhicule.

Avantageusement, afin d'éviter l'inversion d'image et de pouvoir utiliser le dispositif sur un projecteur existant, l'invention prévoit que l'élément optique est accolé à un élément optique identique mais démuni de cache.

De préférence, le ou les éléments optiques ont des faces planes orthogonales aux faces cylindriques d'entrée et de sortie. De préférence, au moins les faces planes sont polies.

Selon une seconde forme de réalisation de l'invention, l'élément optique est constitué d'un élément tubulaire à génératrice horizontale comportant à l'extrémité d'entrée dudit élément tubulaire une lentille convergente s'étendant transversalement audit élément tubulaire et à l'extrémité de sortie dudit élément tubulaire une lentille convergente s'étendant dans un plan parallèle au plan de la vitre de protection du projecteur, le foyer de ladite lentille étant situé sur le cache.

Cette forme de réalisation permet avantageusement d'obtenir un résultat similaire à celui obtenu avec la première forme de réalisation mais pour des projecteurs dont la vitre de protection présente une génératrice fortement inclinée.

L'invention sera bien comprise à la lecture de la description suivante d'exemples de réalisation, en référence au dessin annexé dans lequel :
la figure 1 est une vue schématique en perspective d'un dispositif selon un exemple de réalisation de l'invention
la figure 2 est une vue schématique en coupe verticale d'une variante d'une partie du dispositif de la figure 1 et
la figure 3 représente une vue en coupe d'une seconde forme de réalisation de l'invention.

Le dispositif représenté à la figure 1 est constitué de deux lentilles A et B accolées et disposées dans cet ordre entre les sources lumineuses (non représentées) du projecteur et la vitre (également non représentée) de ce projecteur.

La lentille A présente une face d'entrée E₁ cylindrique, de rayon de courbure R, et une face de sortie E₂, de rayon de courbure égal, symétrique de la face E₁ par rapport au plan médian vertical de la lentille passant par l'axe médian horizontal XX'. La distance entre cet axe XX' et le sommet des faces E₁ et E₂ est respectivement égale à 2R. La lentille A comporte en outre quatre faces latérales L qui sont planes et de préférence polies.

La lentille A produit une simple inversion de l'image des sources lumineuses du projecteur et constitue un système afocal.

La lentille B est identique à la lentille A mais comporte dans son plan médian vertical un cache C, plan écarté du plan de symétrie horizontal de la lentille. Le cache C peut être constitué par exemple d'un insert autour duquel est moulée la lentille et qui est de préférence coloré au moins sur sa face tournée vers la vitre. Les rayons lumineux sortant de la lentille A par la face E₂ pénètrent dans la lentille B par la face E₃ et ressortent dans la lentille B par la face E₄ après avoir subi une nouvelle inversion. L'image à l'infini P des sources lumineuses est donc identique à celle obtenue sans interposition du dispositif constitué par les lentilles A et B.

Dans le cas d'un équipement d'origine du projecteur, seule la lentille B est nécessaire, en adaptant de manière symétrique par rapport à un plan horizontal la répartition des faisceaux des différentes sources lumineuses.

Le cache C est disposé à une distance a du plan de symétrie horizontal qui, rapportée à la distance MF entre le sommet de la face de sortie E₄ et le plan de symétrie vertical, définit l'angle dans lequel les rayons émergents sont visibles et efficaces. Dans une vision au-dessus du plan passant par le sommet M et l'extrémité du cache C, seuls le cache C et les faces horizontales L sont visibles. L'image du cache C réfléchie dans la face horizontale L polie est également vue, ce qui accentue l'aspect opaque, de préférence colorée, que constate l'observateur regardant les projecteurs éteints avec l'oeil situé au-dessus du plan en cause.

La lentille B, associée ou non à la lentille A, peut être multipliée pour couvrir une grande partie de l'ouverture du projecteur. Une multiplication de lentilles B peut être réalisée d'une seule pièce linéaire, comme représenté à la figure 2. Si nécessaire, le barreau G ainsi constitué peut être courbé.

Les faces planes, vues par l'observateur, peuvent également être colorées.

A la figure 3 est présentée une seconde forme de réalisation de l'invention dans laquelle l'élément optique est constitué d'un élément tubulaire à génératrice horizontale 1 présentant une lentille convergente 2 à la face d'entrée de l'élément optique et une seconde lentille convergente 3 à sa face de sortie. Le cache C est monté sensiblement dans le plan médian vertical et écarté du plan de symétrie horizontal de l'élément optique ainsi constitué, ledit cache C se trouvant dans le plan focal de la lentille 3.

La première lentille 2 s'étendant transversalement au tube 1 tandis que la lentille de sortie 3 est montée inclinée par rapport au tube 1 de manière à se trouver dans un plan parallèle au plan de la vitre de protection 4 du projecteur. Le foyer de la lentille 3 se trouve sur le cache C. Cette lentille 3 est donc définie par rapport la vitre de protection 4 du projecteur et par rapport à son plan focal. La lentille 2 est choisie pour présenter la distance focale adéquate. La lentille 2 peut présenter une surface non de révolution.

## Revendications

1. Dispositif pour le masquage de projecteurs d'éclairage de véhicules automobiles,
**caractérisé en ce qu'**il comprend au moins un élément optique (B) transparent interposé sur le trajet des rayons lumineux entre les sources d'éclairage et la vitre du projecteur, un cache (C) étant disposé dans un plan médian vertical dudit élément optique (B) et écarté du plan de symétrie horizontal dudit élément optique (B).

2. Dispositif selon la revendication 1,
**caractérisé en ce que** ledit élément optique (B) comprend une face d'entrée (E₃) cylindrique de rayon R et une face de sortie (E₄) cylindrique de rayon R symétrique de la face d'entrée (E₃) par rapport à un plan médian vertical disposé à une distance 2R des faces d'entrée (E₃) et de sortie (E₄), un cache (C) étant disposé dans ledit plan médian vertical et écarté du plan de symétrie horizontal.

3. Dispositif selon l'une des revendications 1 et 2,
**caractérisé en ce que** le cache (C) est coloré, de préférence à la couleur de la carrosserie du véhicule.

4. Dispositif selon l'une des revendications 2 et 3,
**caractérisé en ce que** 1 élément optique (B) est accolé à un élément optique (A) identique mais démuni de cache (6).

5. Dispositif selon l'une des revendications 2 à 4,
**caractérisé en ce que** le ou les éléments optiques (B,A) ont des faces planes (L) orthogonales aux faces cylindriques d'entrée (E₃,E₁) et de sortie (E₄,E₂).

6. Dispositif selon la revendication 5,
**caractérisé en ce qu'**au moins les faces planes (L) sont polies.

7. Dispositif selon l'une des revendications 5 et 6,
**caractérisé en ce que** les faces planes (L) sont colorées.

8. Dispositif selon l'une des revendications 2 à 7,
**caractérisé en ce que** l'élément optique (B,A) est associé à une pluralité d'éléments optiques (B,A) identiques.

9. Dispositif selon la revendication 8,
**caractérisé en ce que** les éléments optiques (B,A) sont associés sous forme de barreaux (G) rectilignes ou courbes.

10. Dispositif selon la revendication 1,
**caractérisé en ce que** l'élément optique est constitué d'un élément tubulaire (1) à génératrice horizontale comportant à l'extrémité d'entrée dudit élément tubulaire (1) une lentille convergente (2) s'étendant transversalement audit élément tubulaire (1) et à l'extrémité de sortie dudit élément tubulaire (1) une lentille convergente (3) s'étendant dans un plan parallèle au plan de la vitre de protection du projecteur (4), le foyer de ladite lentille (3) étant situé sur le cache (C).
